# FASCICULE DE BREVET EUROPEEN

(11) **EP 1 300 361 B1**
(45) Date de publication et mention de la délivrance du brevet: **02.08.2006**
(21) Numéro de dépôt: 02360280.8
(22) Date de dépôt: 03.10.2002
(51) Int. Cl.: B68C 1/00

(54) **Support pour selles d'equitation**
Reitsattelträger
Riding saddle rack

(30) Priorité: 04.10.2001 FR 0112948
(43) Date de publication de la demande: 09.04.2003
(73) Titulaire: Schelcher, Thierry, 68740 Rumersheim-Le-Haut (FR)
(72) Inventeur: Schelcher, Thierry, 68740 Rumersheim-Le-Haut (FR)
(74) Mandataire: Burkard, Thierry

(56) Documents cités:
- GB-A- 2 295 082

## Description

La présente invention concerne un support pour selles d'équitation, et plus particulièrement un support conçu pour permettre le transport d'une ou plusieurs selles d'équitation et leur rangement avant ou après utilisation.

Pour la pratique de l'équitation, le cavalier doit utiliser une selle qui est positionnée sur le dos du cheval, et qui est composée d'une partie en cuir d'une certaine dimension, complétée par un dispositif de maintien constitué de sangles et de lanières.

Tant pour des raisons de confort que de sécurité, l'ensemble présente à la fois un certain volume et un certain poids, ce qui ne facilite pas son transport.

Il est bien connu que dans le cas de transport sur une certaine distance, il est nécessaire d'assurer un bon maintien de la selle, afin d'éviter qu'elle ne soit endommagée ou déformée par des chocs éventuels, ce qui empêcherait son utilisation ultérieure.

Il n'existe sur le marché à ce jour aucun dispositif de transport conçu pour la pratique individuelle de l'équitation et les cavaliers sont le plus souvent conduits à placer leur selle dans le coffre de leur véhicule et en assurer le calage par des moyens empiriques.

En matière de pratique professionnelle ou collective, on connaît des dispositifs qui sont utilisés dans les camions servant au transport des animaux, se présentant sous la forme de coffres à l'intérieur desquels sont montées des barres sur lesquelles on vient ensuite disposer les selles.

Il s'agit cependant de dispositifs fixes, qui sont montés à demeure à l'intérieur du camion et qui ne permettent donc pas le transport, soit d'une ou plusieurs selles indépendamment de l'ensemble, soit le rangement des selles en dehors du véhicule.

Selon cette modalité, si on souhaite n'utiliser qu'une partie des selles qui ont été transportées, il est nécessaire de les détacher et de les sortir du camion, puis de les disposer à des emplacements et dans des conditions qui ne sont pas toujours appropriées.

Un autre problème qui est fréquemment rencontré par les pratiquants de l'équitation est le rangement des selles avant leur mise en place sur le cheval ou après leur retrait du dos de l'animal.

Les sites réservés à la pratique de l'équitation ne sont pas équipés de dispositifs permettant de ranger les selles dans des conditions de nature à préserver l'hygiène ou l'intégrité du matériel.

Le plus souvent, les selles sont simplement posées par terre ou à un quelconque emplacement disponible en fonction de la configuration des lieux.

Là également existe le risque qu'elles soient endommagées par suite de chocs, ou renversées, ou encore tâchées ou souillées.

Le document GB 2 295 082 décrit une table pouvant être convertie en un support de selle. Cette table est composée d'une planche horizontale comportant trois plaques articulées, la plaque centrale étant montée sur un tréteau et chacune des deux plaques latérales étant reliée par des charnières à la plaque centrale. En repliant vers le haut les deux plaques latérales, on forme une structure de section triangulaire pouvant être utilisée comme support fixe pour une selle.

La présente invention se propose de fournir une construction alternative pour un support pour selles.

Préférablement le support est composé à partir de chevalets superposés, reliés entre eux au moyen de cornières, l'ensemble comportant des moyens de préhension permettant son déplacement.

L'invention sera mieux comprise en référence à la description donnée ci-après d'un exemple non limitatif de réalisation et en référence aux dessins annexés, dans lesquels :
- la figure 1 est une vue en élévation d'un support selon l'invention, comportant deux chevalets superposés, et
- la figure 2 est une vue de détail d'un montant d'un chevalet représenté à la figure 1.

En référence aux dessins annexés, et plus particulièrement à la figure 1, le support selon l'invention est constitué à partir d'au moins un chevalet (1) comportant quatre panneaux, les chevalets pouvant être posés les uns sur les autres.

Plus précisément, un chevalet (1) est composé de deux panneaux latéraux ajourés (2) reliés par leurs parties supérieures respectives à deux panneaux supérieurs (3) se rejoignant pour former un toit.

Les panneaux latéraux (2) comportent une découpe ouverte à la base, en forme de U renversé. L'ouverture (4) va en se rétrécissant vers le bas du panneau (2), de manière à former un pied élargi à chaque extrémité dudit panneau.

De manière avantageuse, les ouvertures (4) pratiquées dans les panneaux latéraux (2) ont une forme arrondie de manière à éliminer la présence d'angles qui pourraient blesser ou à tout le moins gêner l'utilisateur lors du déplacement du support.

A chaque coin supérieur (5) du chevalet (1), on dispose un profilé métallique en forme de cornière (6), se prolongeant vers le haut, au delà de l'angle formé par le panneau latéral (2) et le panneau supérieur (3) adjacents.

Les cornières (6) saillantes jouent à la fois un rôle de renfort et de maintien du chevalet, et font fonction de guide pour la mise en place des chevalets superposés, ainsi qu'il sera expliqué plus loin.

Les bords supérieurs des panneaux supérieurs (3) se rejoignent pour former un angle et sont solidarisés au moyen d'une barre de maintien (7), assurant une fonction à la fois esthétique, de renfort et de préhension.

Le premier chevalet (1) ainsi constitué forme la base du support et permet déjà à lui seul de remplir l'objet de l'invention, à savoir le transport ou le rangement d'une selle d'équitation.

En effet, pour utiliser le support, il suffira de disposer la selle sur le dessus du chevalet (1), les côtés venant reposer de part et d'autre des panneaux supérieurs (3) formant le toit, ce qui évitera ainsi tout contact avec le sol.

De manière avantageuse, la barre de maintien (7) reliant les parties supérieures des panneaux supérieurs (3) présentera une forme arrondie de manière à éviter tout angle qui pourrait endommager la surface intérieure de la selle.

Pour transporter la selle une fois celle-ci mise en place sur le support, il suffit de saisir l'ensemble, par exemple à travers les ouvertures (4) des parois latérales (2), qui sont d'une dimension suffisante pour autoriser une préhension et un déplacement faciles.

De manière avantageuse, le premier chevalet (1) ou chevalet de base, pourra recevoir quatre planchettes (8a) fermant partiellement ses côtés et une planche de fond (8b), de manière à former ainsi un caisson (8).

Le caisson (8) peut servir de coffret de rangement pour différents accessoires utilisés par le cavalier, comme par exemple une serviette ou des brosses, ce qui évitera ainsi tous risques de perte ou de souillures.

Si on souhaite transporter ou ranger plusieurs selles, il suffira de compléter le support en superposant un ou plusieurs chevalets (1) sur le chevalet de base. On commencera par placer les selles sur les panneaux supérieurs (3), puis on disposera les chevalets (1) les uns sur les autres à partir du chevalet de base.

Les chevalets supérieurs ont une structure identique à celle du chevalet de base tel que décrit ci-dessus, mais ne comportent ni fond ni planchettes latérales.

Pour réaliser un support pour plusieurs selles selon la présente invention, il suffit d'engager la partie inférieure d'un chevalet (1) placé au dessus dans la partie saillante des cornières (6) du chevalet situé immédiatement en dessous.

Les différents chevalets sont ainsi associés par simple emboîtement sans qu'il soit nécessaire de prévoir des modalités complémentaires de liaison.

Selon une forme de réalisation préférentielle, les parois latérales ajourées (2) de chaque chevalet (1) sont très légèrement rentrantes, c'est-à-dire qu'elles présentent un angle compris entre 0,1° et 0,2° par rapport au plan vertical.

Grâce à cette particularité, l'emboîtement des chevalets (1) les uns sur les autres est facilité.

Lorsque le support est destiné à servir au transport, on ne sera limité que par les dimensions de l'ensemble formé par les chevalets (1) superposés, le poids de l'ensemble ou la taille du véhicule utilisé pour le transport.

Lorsqu'il s'agit simplement de ranger les selles, il n'y aura pas d'autres limites à la superposition des différents chevalets que les dimensions du local où ils seront entreposés.

Bien que les chevalets (1) soient prévus pour être superposés les uns sur les autres à partir d'un chevalet de base, rien n'empêcherait d'utiliser un tel chevalet isolément pour transporter ou ranger une seule selle.

Dans ce cas, l'utilisateur ne bénéficierait simplement plus du caisson (8) de rangement.

Un autre avantage de la présente invention est que les parois supérieures
(3) de chaque chevalet (1) présentent une surface qui permet l'apposition de tout élément de décoration ou de personnalisation en fonction des voeux de l'utilisateur.

Pour le transport, on solidarisera l'ensemble formé par les différents chevalets (1) superposés au moyen de vis (9) engagées sur deux coins opposés (10) d'un chevalet et coopérant avec des douilles filetées (11) de fixation insérées en correspondance sur un chevalet placé immédiatement au-dessus.

Comme illustré à la figure 2, chaque cornière (6) saillante comporte dans sa partie supérieure un orifice (16) de diamètre correspondant à celui de la vis (9) utilisée. Une plaque (12) présentant dans sa partie inférieure un orifice (13) à l'intérieur duquel est logée la douille filetée (11) est disposée dans la partie inférieure du chevalet (1) dans le prolongement de la cornière (6).

Lors de la superposition de deux chevalets (1), l'orifice de passage (16) situé dans la partie supérieure du chevalet (1) placé en dessous vient en correspondance avec l'orifice (13) recevant la douille de la plaque métallique (12) apposée sur le montant du chevalet (1) placé immédiatement au dessus.

Il suffit alors d'insérer la vis (9) et de la mener jusqu'à sa position de blocage, puis de reprendre la même opération sur le coté opposé de l'ensemble pour solidariser les deux chevalets (1) superposés.

On peut ainsi superposer et solidariser le nombre souhaité de chevalets, la seule limite résidant en fait dans la hauteur de l'ensemble réalisé par rapport au véhicule de transport ou au lieu de rangement.

Selon une forme de réalisation préférentielle, on prévoit d'insérer une douille filetée supplémentaire (14) dans la partie médiane de chaque chevalet (1), sur le côté recevant la douille de fixation (11).

Ceci permet de ranger la vis de fixation (9) lorsqu'elle n'est pas utilisée pour solidariser deux chevalets (1) superposés.

Selon une variante de réalisation, on peut prévoir de rigidifier l'association des deux panneaux supérieurs (3) formant toit en disposant au moins un élément triangulaire (15) de renfort dans l'angle formé par ces panneaux.

Selon une forme de réalisation avantageuse, on disposera une pièce triangulaire (15) à chacune des deux extrémités du toit de telle sorte qu'elles pourront également remplir une fonction de préhension en sus de leur fonction initiale de renfort.

En effet, l'utilisateur pourra alors saisir un ou plusieurs chevalets (1) par les extrémités latérales, en utilisant simplement les pièces triangulaires (15) comme poignée.

La description qui précède permet de constater que l'invention atteint les buts recherchés au moyen d'un nombre limité d'éléments constituants.

Moyennant très peu d'opérations de montage ou de façonnage, on réalise un dispositif à la fois pratique et esthétique, permettant de transporter ou de ranger des selles d'équitation sans risque de détérioration ou de souillure.

L'invention n'est pas limitée au mode de réalisation donné ci-dessus à titre d'exemple non limitatif. En particulier, les dimensions et les matériaux peuvent varier sans que l'on sorte du cadre défini par les revendications.

L'invention pourra indifféremment être réalisée en utilisant du bois, du métal ou des matières plastiques injectées ou moulées.

## Revendications

1. Support pour selles d'équitation, constitué à partir d'au moins un chevalet (1) composé de deux panneaux latéraux (2) reliés chacun par sa partie supérieure à un panneau supérieur (3), les panneaux supérieurs (3) se rejoignant pour former un angle, **caractérisé en ce que** les panneaux latéraux (2) comportent une découpe ouverte à la base formant une ouverture (4) allant en se rétrécissant vers le bas du panneau, de manière à former un pied élargi à chaque extrémité dudit panneau.

2. Support suivant la revendication 1, **caractérisé en ce que** les ouvertures (4) pratiquées dans les panneaux latéraux (2) ont une forme arrondie ne présentant pas d'angle.

3. Support suivant l'une des revendications 1 et 2, **caractérisé en ce que** le chevalet (1) comporte une cornière métallique (6) disposée à chacun de ses coins supérieurs (5) et se prolongeant vers le haut, au delà de l'angle formé par le panneau latéral (2) et le panneau supérieur (3).

4. Support suivant l'une quelconque des revendications précédentes, **caractérisé en ce que** l'angle formé par les bords supérieurs des panneaux supérieurs (3) est recouvert par une barre de maintien (7).

5. Support suivant la revendication 4, **caractérisé en ce que** la barre de maintien (7) présente une forme arrondie sans angle.

6. Support suivant l'une quelconque des revendications précédentes, **caractérisé en ce que** le chevalet (1) placé à la base du support comporte quatre planchettes (8a) fermant partiellement ses côtés et une planche de fond (8b), formant ensembles un caisson (8) de rangement.

7. Support suivant l'une quelconque des revendications précédentes, **caractérisé en ce que** les parois latérales ajourées (2) de chaque chevalet
(1) sont rentrantes selon un angle compris entre 0,1° et 0,2° par rapport à la verticale.

8. Support suivant l'une quelconque des revendications précédentes, **caractérisé en ce qu'**il est empilable, et **en ce que**, en position empilée les chevalets (1) superposés sont solidarisés au moyen de vis (9) engagées sur deux coins opposés (10) de chaque chevalet (1) et coopérant avec des douilles filetées (11) de fixation insérées en correspondance sur le chevalet (1) placé immédiatement au-dessus.

9. Support suivant la revendication 8, **caractérisé en que** qu'une douille filetée supplémentaire (14) est insérée dans la partie médiane de chaque chevalet (1), sur le côté recevant la douille de fixation (11).

10. Support suivant l'une quelconque des revendications précédentes, **caractérisé en ce qu'**au moins un élément triangulaire (15) de renfort est disposé dans l'angle formé par les panneaux supérieurs (3).

## Claims

1. Riding saddle rack made up of at least one trestle (1) comprising at least two side panels (2) each connected by its upper part to an upper panel (3), the side panels (3) meeting to form an angle, **characterised in that** the side panels (2) have a cut open at the bottom forming an opening (4) which narrows as it reaches the bottom of the panel, in such a way that it forms a widened foot at each end of said panel.

2. Rack according to claim 1, **characterised in that** the openings (4) made in the side panels (2) are rounded without any angles.

3. Rack according to either of claims 1 and 2, **characterised in that** the trestle (1) comprises a metal angle (6) arranged at each of its upper corners (5) and extending upwards beyond the angle formed by the side panel (2) and the upper panel (3).

4. Rack according to any of the previous claims, **characterised in that** the angle formed by the upper edges of the upper panels (3) is covered by a holding bar (7).

5. Rack according to claim 4, **characterised in that** the holding bar (7) is rounded in shape without any angles.

6. Rack according to any of the previous claims, **characterised in that** the trestle (1) placed at the base of the rack comprises four small boards (8a) partially closing its sides and a rear board which together form a storage enclosure (8).

7. Rack according to any of the previous claims, **characterised in that** the side walls with apertures (2) of each trestle (1) are re-entrant according to an angle lying between 0.1° and 0.2° in relation to the vertical line.

8. Rack according to any of the previous claims, **characterised in that** it is stackable and that in the stacked position, the trestles (1) superposed are attached by way of screws (9) engaged in two opposite corners (10) of each trestle (1) and co-operating with threaded fixing bushes (11) inserted to match on the trestle (1) placed directly above.

9. Rack according to claim 8, **characterised in that** one additional threaded fixing bush (14) is inserted in the middle part of each trestle (1), on the side receiving the fixing bush.

10. Rack according to any of the previous claims, **characterised in that** at least one triangular reinforcement element (15) is arranged in the angle formed by the upper panels (3).

## Patentansprüche

1. Reitsattelträger, der aus mindestens einem Bock (1) besteht, der sich aus zwei Seitenplatten (2) zusammensetzt, die untereinander jeweils mit ihrer Oberseite an einer oberen Platte (3) befestigt sind, wobei die oberen Platten (3) zusammenstoßen, um einen Winkel zu bilden, **dadurch gekennzeichnet, dass** die Seitenplatten (2) an der Basis einen offenen Ausschnitt aufweisen, der eine Öffnung (4) bildet, die sich zur Unterseite der Platte hin verjüngt, so dass an jedem Ende dieser Platte ein verbreiterter Fuß entsteht.

2. Reitsattelträger nach Anspruch 1, **dadurch gekennzeichnet, dass** die in den Seitenplatten (2) vorgesehenen Öffnungen (4) eine runde Form haben und keine Ecken aufweisen.

3. Reitsattelträger nach einem der Ansprüche 1 und 2, **dadurch gekennzeichnet, dass** der Bock (1) an jeder seiner oberen Ecken (5) ein Metallwinkelprofil (6) aufweist, das nach oben über den Winkel hinausragt, der durch die Seitenplatte (2) und die Oberplatte (3) gebildet wird.

4. Reitsattelträger nach irgendeinem der vorausgehenden Ansprüche, **dadurch gekennzeichnet, dass** der durch die Oberkanten der Oberplatten (3) gebildete Winkel durch eine Stützstange (7) bedeckt ist.

5. Reitsattelträger nach Anspruch 4, **dadurch gekennzeichnet, dass** die Stützstange (7) eine runde Form ohne Ecken aufweist.

6. Reitsattelträger nach irgendeinem der vorausgehenden Ansprüche, **dadurch gekennzeichnet, dass** der an der Basis des Trägers angeordnete Bock (1) vier kleine Bretter (8a) aufweist, die teilweise seine Seiten verschließen, sowie ein Bodenbrett (8b), mit dem sie gemeinsam einen Staukasten (8) bilden.

7. Reitsattelträger nach irgendeinem der vorausgehenden Ansprüche, **dadurch gekennzeichnet, dass** die mit Öffnungen versehenen Seitenwände (2) jedes Bocks (1) mit einem Winkel von 0,1° bis 0,2° gegenüber der Senkrechten nach innen verlaufen.

8. Reitsattelträger nach irgendeinem der vorausgehenden Ansprüche, **dadurch gekennzeichnet, dass** er stapelbar ist, und dass in der gestapelten Position die übereinanderliegenden Böcke (1) mittels an zwei gegenüberliegenden Ecken (10) jedes Bocks (1) eingeführten und mit Gewindehülsen (11) zusammenwirkenden Schrauben (9), die an entsprechender Stelle am unmittelbar darüber liegenden Bock (1) eingesetzt werden, miteinander verbunden werden.

9. Reitsattelträger nach Anspruch 8, **dadurch gekennzeichnet, dass** eine zusätzliche Gewindehülse (14) in den Mittelteil jedes Bocks (1), an der Seite, die die Befestigungshülse (11) aufnimmt, eingesetzt wird.

10. Reitsattelträger nach irgendeinem der vorausgehenden Ansprüche, **dadurch gekennzeichnet, dass** mindestens ein dreieckiges Verstärkungselement (15) in dem durch die Oberplatten (3) gebildeten Winkel angeordnet ist.
